# EUROPÄISCHE PATENTSCHRIFT

(11) **EP 0 114 165 B1**
(45) Veröffentlichungstag und Bekanntmachung des Hinweises auf die Patenterteilung: **09.04.1986**
(21) Anmeldenummer: 83100454.4
(22) Anmeldetag: 20.01.1983
(51) Int. Cl.: B65D 5/00

(54) **Kette aus acht gleich grossen zusammenhängenden Quadern**
Chain of eight interconnected equal-size parallelepipids
Chaîne à huit parallélépipèdes de mêmes dimensions reliés entre eux

(43) Veröffentlichungstag der Anmeldung: 01.08.1984
(73) Patentinhaber: REFEKA Werbemittel GmbH, D-8011 Kirchheim bei München (DE)
(72) Erfinder: Rüger, Walther, D-8000 München 2 (DE)
(74) Vertreter: Strohschänk, Heinz, Dipl.-Ing.

## Beschreibung

Der Gattung des Patentanspruchs 1 entsprechende Quaderketten sind beispielsweise durch die DE-OS 28 09 231 und die EP 0 003 949 bekannt und zeichnen sich dadurch aus, daß sie auch bei einer häufigen Benutzung an ihren scharnierartigen Gelenkstellen nicht nur einen zuverlässigen Zusammenhalt sondern auch eine die angestrebte Verwandelbarkeit der Kette in vollkommener Weise zulassende Gelenkigkeit gewährleisten.

Nachdem solche Ketten.zu in ihren Quadern geeignete Waren aufnehmenden Massenartikeln entwickelt wurden, ist man darauf bedacht, ihre Herstellung aus geeigneten Kartonzuschnitten so weit als möglich zu vereinfachen und zu verbilligen. Ungünstig ist bei den vorgenannten bekannten Quaderketten in dieser Hinsicht aber noch, daß zu ihrer Herstellung jeweils zwei Sätze von je drei Kartonzuschnitten erforderlich sind und die Kette nach Auffaltung ihrer acht Quader somit über die für jeden einzelnen Quader erforderliche Klebeverbindungsstelle hinaus noch sechs weitere scharnierartige Gelenkstellen aufweist, die erst beim Herstellen der Kette entweder mittels entsprechender zusätzlicher Klebelaschen oder durch sorgfältig gegenseitig einzuhängende Kupplungslaschen miteinander verbunden werden müssen. Da diese Arbeiten nur von Hand durchgeführt werden können und entsprechend lohnintensiv sind, fallen die betroffenen Quaderketten selbst bei einer Herstellung in großen Stückzahlen immer noch unerwünscht teuer aus.

Der Erfindung liegt die Aufgabe zugrunde, die eingangs genannte Kette so zu vervollkommnen, daß zu ihrer Herstellung nach Möglichkeit weniger lohnintensive Handarbeit als bisher aufgewendet werden muß.

Die gestellte Aufgabe ist erfindungsgemäß durch die im kennzeichnenden Teil des Patentanspruchs 1 wiedergegebene Lehre gelöst.

Dadurch, daß auch die beiden äußeren Quaderpaare der im Gattungsbegriff des Patentanspruchs 1 definierten Quaderkette aus jeweils einem von zwei untereinander gleichen zusammenhängenden streifenförmigen Kartonzuschnitten aufgefaltet sind, ergibt sich nicht nur die Vereinfachung, daß nunmehr zur Herstellung der ganzen Quaderkette lediglich noch zwei Paare jeweils untereinander gleicher Kartonzuschnitte benötigt werden, sondern auch noch der weitere große Vorteil, daß über die an jedem einzelnen Quader ohnehin zu dessen formhaltiger Auffaltung erforderliche Klebestelle hinaus an der ganzen Kette lediglich noch vier weitere scharnierartige Gelenkstellen von Hand herzustellen sind. Es liegt auf der Hand, daß dadurch eine wesentlich vereinfachte und verbilligte Herstellung der betroffenen Quaderkette ermöglicht ist.

Die Patentansprüche 2 bis 4 kennzeichnen bevorzugte Einzelheiten der Gestaltung des erfindungsgemäßen weiteren streifenförmigen Kartonzuschnittes, während die Patentansprüche 5 bis 7 andere, aus den beiden eingangs genannten Druckschriften an sich bereits bekannte vorteilhafte Ausgestaltungen kennzeichnen, die einerseits das Füllen der einzelnen als Verpackungsbehälter dienenden Quader erleichtern und anderseits die erwünschte vollständige Gelenkigkeit der einzelnen Quader untereinander selbst dann noch mühelos ermöglichen, wenn bei nur verhältnismäßig kleinen Quadergrößen aufgrund des verwendeten Kartonmaterials sonst mit ungünstigen Widerständen dieses Kartonmaterials gegenüber den beim Verwandeln der Quaderkette erforderlichen gegenseitigen Gelenkbewegungen der einzelnen Quader gerechnet werden müßte.

In der Zeichnung ist die Erfindung beispielsweise veranschaulicht; es zeigen:
Fig. 1 eine zu einem Rechteckkörper mit nach oben weisenden Deckelwänden geformte und aus acht gleichen Würfeln gebildete Kette in einer perspektivisch gehaltenen Seitenansicht schräg von oben (eine Deckelwand ist zur besseren Sichtbarmachung von Einzelheiten aufgeklappt dargestellt);
Fig. 2 und 3 zwei zur Bildung der Würfelkette dienende ausgebreitete Kartonzuschnitte in jeweils einer Draufsicht auf ihre an den aufgefalteten Würfeln innen liegenden Flächen;
Fig. 4 eine der Fig. 1 entsprechende Ansicht einer aus langgestreckten Quadern mit je zwei quadratischen Stirnflächen geformten Quaderkette.

Die in Fig. 1 dargestellten acht Quader oder Würfel 1 bis 8 sind durch acht scharnierartige Gelenkstellen 9 bis 16 zu einer Kette verbunden, die in nachstehend noch erläuterter Weise wahlweise zu zwei gleichartigen größeren Quadern mit unterschiedlichen Außenflächen verwandelt werden kann und bei der in Fig. 1 dargestellten Zuordnung ihrer Würfel einen Rechteckkörper bildet. Dabei sind einerseits die beiden Würfel 2 und 3 und anderseits die beiden Würfel 6 und 7 jeweils paarweise aus einem von zwei untereinander gleichen Kartonzuschnitten 17 (Fig. 2) aufgefaltet, während von den restlichen Würfeln die Würfel 1 und 5 sowie 8 und 4 jeweils paarweise aus einem von zwei untereinander gleichen Kartonzuschnitten 18 (Fig. 3) aufgefaltet sind. Nachdem somit von jedem der beiden Kartonzuschnitte 17 und 18 zwei Exemplare zum Auffalten von zwei verschiedenen Würfelpaaren Verwendung finden, sind in den Fig. 2 und 3 jeweils die vom zweiten Exemplar des Zuschnitts aufzufaltenden Würfel 6 und 7 bzw. 8 und 4 in Klammern gekennzeichnet. In gleicher Weise sind auch alle weiteren, den einzelnen Würfeln 1 bis 8 gesondert zugeordneten Bezugszeichen in den Fig. 2 und 3 jeweils in Klammern angeführt, sofern sie den Würfeln 6 und 7 bzw. 8 und 4 zugeordnet sind.

Der Kartonzuschnitt 17 ist symmetrisch zu seiner zugleich eine scharnierartige Gelenkstelle 13 bzw. 14 aufnehmenden Mittelquerachse 19 ausgebildet, wobei diese Gelenkstellen, wie auch sämtliche weiteren Gelenkstellen 9 bis 12 sowie 15 und 16 der Würfelkette jeweils aus einem zwischen den verbundenen Seitenkanten - gemäß den Fig. 1 und 2 beispielsweise zwischen der Seitenkante 20 des Würfels 6 und der Seitenkante 21 des Würfels 7 - befindlichen zusätzlichen Wandstreifen 22 des Kartonmaterials einer etwa der drei- bis fünffachen Wandstärke des Kartonmaterials entsprechenden Breite bestehen. Dieser zusätzliche Wandstreifen 22 bildet zwischen den in üblicher Weise durch je eine Falzlinie gebildeten Seitenkanten 20 und 21 genügend Material, welches zwischen den Würfeln die Gelenkbewegungen aufnimmt, ohne daß dazu Kartonmaterial der eigentlichen Würfel herangezogen zu werden braucht.

Außerdem ist jeder Wandstreifen 22 durch ein im Mittelbereich der verbundenen Seitenkanten 20 und 21 verlaufendes Langloch 23 zu zwei an den beiden Enden der verbundenen Seitenkanten 20 und 21 befindlichen Verbindungslaschen 22a und 22b gekürzt. Dabei sind die beiderseits jedes Langloches 23 gebildeten Verbindungslaschen 22a und 22b in Längsrichtung des Wandstreifens 22 etwa halb so lang wie das Langloch 23. Es hat sich gezeigt, daß durch die Langlöcher 23 einer gegenüber der Breite der Wandstreifen 22 etwa zwei- bis dreimal so großen Breite die Flexibilität der Gelenkstellen noch derart weiter vergrößert wird, daß schon die leeren äußeren Würfelpaare 1, 5 und 4, 8 des in Fig. 1 dargestellten Rechteckkörpers durch ihr Eigengewicht auf die Unterlage der Würfelkette absinken und die Rechteckform des in Fig. 1 dargestellten Rechteckkörpers sich damit schon bei leeren Würfeln zwanglos ergibt. Dies ist wichtig, weil dadurch die Würfelkette in der in Fig. 1 dargestellten Form eines Rechteckkörpers mit nur einfachen üblichen Halterungen durch eine Füllvorrichtung bewegt werden kann, durch die die Würfel in einfacher Weise in einem einzigen Durchgang gefüllt werden können.

Für diese einfache Füllmöglichkeit ist es weiterhin wichtig, daß die Würfel 1 bis 8 wenigstens in einer zu einem Rechteckkörper vereinigten Lage, wie sie in Fig. 1 dargestellt ist, sämtlich leicht nach oben zu öffnende Deckelwände D₁ bis D₈ aufweisen.

Zum Auffalten der beiden Würfel jedes Kartonzuschnittes 17 werden die beiden äußeren Klebelaschen 24 und 25 nach einem Auf- und Gegeneinanderfalten der beiden Zuschnittenden gegen die zugeordneten, beiderseits der Gelenkstelle 13 bzw. 14 anschließenden Seitenwände des jeweiligen Würfels - einerseits des Würfels 2 bzw. 3 und anderseits des Würfels 6 bzw. 7 - geklebt.

Wie aus Fig. 3 hervorgeht, besteht jeder der beiden weiteren streifenförmigen Kartonzuschnitte 18 aus zwei je einem Würfel - einerseits Würfel 1 bzw. 5 und anderseits Würfel 8 bzw. 4 - zugeordneten Hälften 18a und 18b, die in Längsrichtung des Kartonzuschnitts 18 jeweils vier aufeinanderfolgende gleiche Seitenwände - einerseits a, b, c und d sowie anderseits a', b', c' und d' - des zugeordneten Würfels bilden und deren in bezug auf den Streifen mittigen stirnseitigen Seitenwände a und a' quer zum Streifen benachbart und über eine auf einer Längsachse 18' des Kartonzuschnitts 18 liegende scharnierartige Gelenkstelle, und zwar bei dem zur Bildung der beiden Würfel 1 und 5 dienenden Kartonzuschnitt 18 die Gelenkstelle 15 und bei dem zur Bildung der beiden Würfel 8 und 4 dienenden Kartonzuschnitt 18 die Gelenkstelle 16, miteinander verbunden sind.

Weiterhin geht aus Fig. 3 hervor, daß von den weiteren Seitenwänden b, c, d der einen Hälfte 18a die der mittig des Streifens gelegenen stirnseitigen Seitenwand a benachbarte (b) und von den weiteren Seitenwänden b', c' und d' der anderen Hälfte 18b die in bezug auf den Streifen äußere stirnseitige Seitenwand d' jeweils an ihrer quer zur Längsachse 18' äußeren Seitenkante eine über jeweils eine der scharnierartigen Gelenkstellen - und zwar bei dem zur Bildung der beiden Würfel 1 und 5 dienenden Kartonzuschnitt 18 die Gelenkstelle 9 bzw. 11 und bei dem zur Bildung der beiden Würfel 8 und 4 dienenden Kartonzuschnitt 18 die Gelenkstelle 12 bzw. 10 - anschließende Klebelasche 28 bzw. 29 aufweist.

Schließlich ist aus Fig. 3 auch zu entnehmen, daß an die in Längsrichtung des Streifens äußerste Seitenwand d der einen Hälfte 18a eine Deckelwand - bei dem zur Bildung der beiden Würfel 1 und 8 dienenden Kartonzuschnitt 18 die Dekkelwand D₁ und bei dem zur Bildung der ' beiden Würfel 8 und 4 dienenden Kartonzuschnitt 18 die Deckelwand Dg - auf ihrer der Längsachse 18' abgelegenen Seite und an die dieser benachbarte Seitenwand c eine Bodenwand - bei dem zur Bildung der beiden Würfel 1 und 5 dienenden Kartonzuschnitt 18 die Bodenwand B₁ und bei dem zur Bildung der beiden Würfel 8 und 4 dienenden Kartonzuschnitt 18 die Bodenwand B₈ - auf ihrer in Längsrichtung der Längsachse 18' verlaufenden Seite anschließt, und daß an die der inneren Seitenwand a' benachbarte Seitenwand b' der anderen Hälfte 18b eine Deckelwand - bei dem zur Bildung der beiden Würfel 1 und 5 dienenden Kartonzuschnitt 18 die Deckelwand D₅ und bei dem zur Bildung der beiden Würfel 8 und 4 dienenden Kartonzuschnitt 18 die Deckelwand D₄ - auf ihrer der Längsachse 18' abgelegenen Seite und an die dieser Seitenwand b' anderseits benachbarte Seitenwand c' auf deren in Richtung der Längsachse 18' verlaufenden Seite eine Bodenwand - bei dem zur Bildung der beiden Würfel 1 und 5 dienenden Kartonzuschnitt 18 die Bodenwand B₅ und bei dem zur Bildung der beiden Würfel 8 und 4 dienenden Kartonzuschnitt 18 die Bodenwand B₄ - anschließt.

Die in gleicher Weise mittels je einer Klebelasche 26 und 27 aus den Kartonzuschnitten 18 aufgefalteten Würfel - einerseits 1 und 5 sowie anderseits 8 und 4 - werden mittels je einer zugleich eine scharnierartige Gelenkstelle - einerseits 9 bzw. 11 und anderseits 12 bzw. 10 - bildenden, nach außen vorstehenden Klebelasche 28 bzw. 29 mit der benachbarten Seitenwand 30 bzw. 31 des Würfels - einerseits 2 bzw. 3 und anderseits 6 bzw. 7 (vgl. Fig. 2) - verbunden.

Damit die auch zum späteren Zugang zu den Würfelinhalten dienenden Deckelwände D₁ bis D₈ leicht aus ihrer geschlossenen Stellung aufgeschwenkt werden können, weist jede derselben im Mittelbereich ihrer in eine Einstecklasche 32 übergehenden, zugleich eine Falzlinie bildenden Seitenkante 33 (vgl. Fig. 1) einen aus dem Kartonmaterial der Einstecklasche 32 ausgestanzten und über die Seitenkante 33 nach außen vorstehenden Griffansatz 34 auf.

Wie bereits erwähnt, kann der gemäß Fig. 1 aus den acht Würfeln 1 bis 8 gebildete Rechteckkörper zu einem größeren Würfel mit gegenüber den vorgenannten Würfeln doppelt so langen Seitenkanten verwandelt werden, wenn die jeweils äußeren beiden Würfelpaare 1 und 5 sowie 4 und 8 um die Gelenkstellen 9 und 11 bzw. 10 und 12 nach oben einwärts bis zur Auflage ihrer Deckelwände - einerseits D₁ und D₅ sowie anderseits D₄ und D₈ auf den Deckelwänden - einerseits D₂ und D₆ und anderseits D₃ und D₇ - der Würfel 2, 6, 3 und 7 herumgeklappt werden. Derselbe, in Fig. 1 dargestellte Rechteckkörper kann aber auch zu einem gleichartigen größeren Würfel mit gegenüber dem vorgenannten anderen Außenflächen verwandelt werden, wenn zunächst die beiden nebeneinander verlaufenden Würfelreihen - einerseits 1 bis 4 und anderseits 5 bis 8 - um ihre miteinander fluchtenden Gelenkstellen 15 und 16 um jeweils 90° bis zur gegenseitigen Anlage ihrer Bodenwände (z.B. B₁ und B₅ sowie B₄ und B₈ gemäß Fig. 3) geschwenkt werden und dann die beiden gemäß Fig. 1 linken und rechten Hälften der Würfelkette - einerseits mit den Würfeln 1, 2, 5 und 6 und anderseits mit den Würfeln 3, 4, 7 und 8 - um ihre nunmehr miteinander fluchtenden Gelenkstellen 13 und 14 bis zur gegenseitigen Anlage der gemäß der Darstellung in Fig. 1 oberen und unteren Seitenwände (z.B. c und c' der Würfel 1 und 4 sowie c' und der Würfel 5 und 8 gemäß Fig. 3) aufeinander zu geschwenkt werden.

Die Erfindung wurde vorstehend anhand einer Kette beschrieben, die aus acht Würfeln zusammengesetzt ist. Die Erfindung ist jedoch nicht an solche Würfelketten gebunden und könnte vielmehr gemäß der Darstellung in Fig. 4 auch aus untereinander gleich großen Quadern mit jeweils zwei quadratischen Stirnflächen bestehen, infolge der aus einem Vergleich mit Fig. 1 hervorgehenden weitgehenden Übereinstimmung aller Einzelheiten dieser Quaderkette mit der in Fig. 1 dargestellten Würfelkette erübrigt sich eine weitergehende Beschreibung der in Fig. 4 dargestellten Quaderkette, deren Quader an ihren an langen Seitenkanten befindlichen scharnierartigen Gelenkstellen jeweils zwei Langlöcher 23a aufweisen.

Die einzelnen Würfel oder sonstigen Quader könnten im übrigen noch mit Fenstern oder ähnlichen Ausschnitten versehen sein, die beispielsweise durch die EP 0 003 949 vorbekannt sind und deshalb hier keiner weiteren Erwähnung bedürfen. Solche Fenster oder Ausschnitte, die zweckmäßig innerhalb des Würfels durch eine Cellophanschicht oder eine sonstige durchsichtige Kunststoffschicht verdeckt sind, ermöglichen gewünschtenfalls die Zurschaustellung der in den Würfeln oder Quadern aufgenommenen Waren.

Wenn die von Hand herzustellenden scharnierartigen Gelenkstellen beim dargestellten Ausführungsbeispiel auch Klebelaschen 28, 29 umfassen, deren Verklebung einen besonders zuverlässigen verkantungsfreien Zusammenhalt der verbundenen Würfel gewährleistet, so könnten diese Gelenkstellen gewünschtenfalls doch auch durch Zusammenkuppeln entsprechender Kupplungslaschen an den beiden Kartonzuschnitten 17 und 18 gebildet werden, wie sie beispielsweise in der EP 0 011 065 offenbart sind.

## Patentansprüche

1. Ringförmig geschlossene Kette aus acht gleich großen scharnierartig verbundenen Quadern (1 bis S), die wahlweise zu zwei gleichartigen größeren Quadern mit unterschiedlichen Außenflächen verwandelt werden kann und von deren Quadern mindestens ein Paar gegenüberliegender Seitenflächen quadratisch ist und die aus vorgefalzten streifenförmigen Kartonzuschnitten (17, 18) aufgefaltet und jeweils durch eine eingeklebte Klebelasche (24 bzw. 25, 26, 27) und Einstecklaschen (32) formhaltig sind, und von denen zwei Paare von in der Kette jeweils aufeinanderfolgenden Quadern (2, 3; 6, 7) aus jeweils einem von zwei unter sich gleichen Kartonzuschnitten (17) aufgefaltet sind, wobei jedes Paar (2,3;6,7) der Quader einerseits, an einer an einander zugekehrten Seitenkanten (20, 21) der Quader (2, 3; 6, 7) quer zum Streifen verlaufenden Gelenkstelle (13; 14) des Kartonzuschnitts (17) scharnierartig verbunden ist und, andererseits, an zwei diesen Seitenkanten (20, 21) abgelegenen und in bezug auf dieselben quer verlaufenden und bei in einer Reihe aufeinanderfolgenden Quadern (2, 3; 6, 7) symmetrisch gegenüberliegenden weiteren Gelenkstellen (9, 10; 11, 12) mit je einer gleich langen Seitenkante beiderseits anschließender äußerer Quader (1, 4; 5, 8) der Kette scharnierartig verbunden ist, wobei diese äußeren Quader (1,4;5,8) bei gleichartig nebeneinander verlaufenden Paaren von Quadern (2, 3; 6, 7) ihrerseits ebenfalls paarweise an jeweils einer den genannten Gelenkstellen (9, 11; 10, 12) abgelegenen und in bezug auf dieselben quer verlaufenden weiteren Gelenkstellen (15; 16) scharnierartig miteinander verbunden sind, dadurch gekennzeichnet, daß auch die beiden äußeren Paare von Quadern (1, 5; 4, 8) jeweils aus einem von zwei weiteren unter sich gleichen streifenförmigen Kartonzuschnitten (18) aufgefaltete Körper sind.

2. Kette nach Anspruch 1, dadurch gekennzeichnet, daß jeder der beiden weiteren streifenförmigen Kartonzuschnitte (18) aus zwei je einem Quader (1 bzw. 5; 8 bzw. 4) zugeordneten Hälften (18a, 18b) besteht, die in Längsrichtung des Kartonzuschnitts (18) jeweils vier aufeinanderfolgende gleiche Seitenwände (a, b, c, d bzw. a', b', c', d') des Quaders bilden und deren in bezug auf den Streifen mittigen stirnseitigen Seitenwände (a, a') quer zum Streifen benachbart und über eine auf einer Längsachse (18') des Kartonzuschnitts (18) liegende scharnierartige Gelenkstelle (15; 16) miteinander verbunden sind.

3. Kette nach den Ansprüchen 1 und 2, dadurch gekennzeichnet, daß von den weiteren Seitenwänden (b, c, d) der einen Hälfte (18a) die der mittig des Streifens gelegenen stirnseitigen Seitenwand (a) benachbarte (b) und von den weiteren Seitenwänden (b', c', d') der anderen Hälfte (18b) die in bezug auf den Streifen äußere stirnseitige Seitenwand (d') jeweils an ihrer quer zur Längsachse (18') äußeren Seitenkante eine über jeweils eine (9; 12 bzw. 11; 10) der scharnierartigen Gelenkstellen anschließende Klebelasche (28 bzw. 29) aufweist.

4. Kette nach Anspruch 3, dadurch gekennzeichnet, daß an die in Längsrichtung des Streifens äußerste Seitenwand (d) der einen Hälfte (18a) eine Deckelwand (Dⱼ; D₈) auf ihrer der Längsachse (18') abgelegenen Seite und an die dieser benachbarte Seitenwand (c) eine Bodenwand (B₁; Bg) auf ihrer in Richtung der Längsachse (18') verlaufenden Seite anschließt, und daß an die der inneren Seitenwand (a') benachbarte Seitenwand (b') der einem Hälfte (18b) eine Deckelwand (D₅; D₄) der Längsachse (18') abgelegenen Seiteund an die dieser Seitenwand (b') anderseits benachbarte Seitenwand (c') auf deren in Richtung der Längsachse (18') verlaufender Seite eine Bodenwand (B₅; B₄) anschließt.

5. Kette nach einem der vorhergehenden Ansprüche, dadurch gekennzeichnet, daß die Deckelwände (D₁ bis D₈) aller acht Quader (1 bis 8) bei einer der möglichen Rechteckkörper-Gesamtformen der Quaderkette an deren Oberseite in einer gemeinsamen Deckelebene nebeneinander liegen.

6. Kette nach einem der vorhergehenden Ansprüche, dadurch gekennzeichnet, daß die scharnierartigen Gelenkstellen (9 bis 16) aus zusätzlichen Wandstreifen (22) des Kartonmaterials einer etwa dessen drei- bis fünffacher Wandstärke entsprechenden Breite bestehen, die beiderseits mit den zugeordneten Teilen über je eine zugleich deren benachbarte Seitenkante (z.B. 20, 21) bildende Falzlinie verbunden sind, und dadurch, daß die zusätzlichen Wandstreifen (22) durch ein oder zwei Langlöcher (23) unterbrochen und die beiderseits jedes Langloches (23) gebildeten Verbindungslaschen (22a, 22b) in Längsrichtung der Wandstreifen (22) etwa halb so lang wie das Langloch (23) sind.

7. Kette nach Anspruch 6, dadurch gekennzeichnet, daß die Langlöcher (23) eine gegenüber der Breite der Wandstreifen (22) etwa zwei- bis dreimal so große Breite aufweisen.

## Revendications

1. Chaîne fermée en anneau formée de huit . parallélépipèdes (1 à 8) d'égale grandeur reliés- par charnières, qui peut être transformée à volonté en deux parallélépipèdes plus grands, semblables et ayant des surfaces extérieures différentes, au moins une paire de faces latérales opposées de ses parallélépipèdes étant carrée et qui est assemblée par pliage de découpes de carton prépliées (17, 18) en forme de bande et qui garde sa forme gràce, dans chaque cas, à une patte de collage collée (24, 25, 26, 27) et à des pattes d'insertion (32), deux paires de parallélépipèdes (2, 3; 6, 7) qui se succèdent chaque fois dans la chaîne étant assemblées chacune par pliage de l'une de deux découpes de carton (17) semblables entre elles, chaque paire (2, 3; 6, 7) des parallélépipèdes étant reliée, d'une part, par charnière en un endroit d'articulation (13; 14) de la découpe de carton (17) qui est dirigé transversalement à la bande sur des aretes latérales tournées l'une vers l'autre (20, 21) des parallélépipèdes et étant, d'autre part, reliée par charnière chacune à une arête latérale d'égale longueur de parallelépipède extérieurs (1,4; 5, 8) de la chaîne se raccordant des deux côtés, en deux autres endroits d'articulation (9, 10; 11, 12) eloignés de ces arêtes latérales (20, 21) et dirigés transversalement à celles-ci et placés symetriquement face à face dans une série de parallélépipèdes successifs (2, 3; 6, 7) ces parallélépipèdes extérieurs (1, 4; 5, 8) étant de leur côté reliés entre eux également par charnière par paires dans le cas de paires de parallélépipèdes (2, 3; 6, 7) dirigés de façon similaire côte à côte, chaque fois en l'un des autres endroits d'articulation (15; 16) éloignés des endroits d'articulation mentionnés (9, 11; 10, 12) et dirigés transversalement à ceux-ci, caractérisée en ce que les deux paires extérieures de parallélépipèdes (1, 5; 4 8) sont aussi des corps assemblés par pliage en partant chaque fois de l'une de deux autres découpes de carton (18) en forme de bande, semblables entre elles.

2. Chaîne selon 18 revendication 1, caractérisée en ce que chacune des deux autres découpes de carton en forme de bande (18) est formée de deux moitiés(18a, 18b) adjointes chacune à un parallélépipède (1, 5; 8, 4) qui dans la direction longitudinale de la découpe de carton (18), forment chaque fois quatre parois latérales semblables successives (a, b, c, d; a', b' c', d') du parallélépipede, et dont les parois latérales frontales (a, a'), centrales relativement à la bande, sont voisines transversalement à la bande et sont reliées entre elles par l'intermédiaire d'un endroit d'articulation en forme de charnière (15; 16) situé sur un axe longitudinal (18') de la découpe de carton (18).

3. Chaîne selon les revendications 1 et 2, caractérisée en ce que, des autres parois latérales (b, c, d) de l'une des moitiés (18a), celle (b) qui est voisine de la paroi latérale frontale (a) située au milieu de 1a bande,et des autres parois latérales (b' c', d') de l'autre moitié (18b), la paroi latérale frontale (d') qui est extérieure par rapport à la bande presente chaque fois, à son arête latérale extérieure transversale à l'axe longitudinal (18'), une patte de collage (28, 29) se raccordant chaque fois par l'un (9;12, 11; 10) des endroits d'articulation en charnière.

4. Chaîne selon la revendication 3, caractérisée en ce qu'à la paroi latérale (d) de l'une (18a) des moitiés, qui est la plus extérieure dans la direction longitudinale de la bande, une paroi de couvercle (D₁; D₈) se raccorde sur son côté éloigné de l'axe longitudinal (18'), en ce qu'à la paroi latérale (c) voisine de celleci, une paroi de fond (B₁; 8₈) se raccorde sur son côté situé dans la direction de l'axe longitudinal (18') en ce qu'à la paroi latérale (b') de l'autre moitié (18b) qui est voisine de la paroi latérale intérieure (a,), une paroi de couvercle (D5; D₄) se raccorde sur son côté éloigné de l'axe longitudinal (18'), et en ce qu'à la paroi latérale (c') voisine, d'autre part, de cette paroi latérale (b'), une paroi de fond (B₅; B ₄) se raccorde sur son côté situé dans la direction de l'axe longitudinal (18').

5. Chaîne selon l'une quelconque des revendications précédentes, caractérisée en ce que les parois de couvercle (D₁ à D₈) de tous les huit parallélépipèdes (1 à 8), pour l'une des formes globales rectangulaires possibles de la chaîne de parallélépipèdes, sont situées côte à côte,à leur côté supérieur, dans un plan commun du couvercle.

6. Chaîne selon l'une quelconque des revendications précédentes, caractérisée en ce que les endroits d'articulation en charnière (9 à 16) sont formés de bandes de paroi supplémentaires (22) d'une largeur correspondant à peu pres à trois à cinq fois leur épaisseur de paroi, qui sont reliés des deux côtés aux parties adjointes par l'intermédiaire, chaque fois, d'une ligne de pliage formant en même temps leur arête latérale voisine (par exemple 20, 21), et en ce que les bandes de paroi supplémentaires (22) sont interrompues par un ou deux trous allongés (23) et les pattes de liaison (22a, 22b) formées des deux côtés de chaque trou allongé (23) ont à peu pres, sans la direction longitudinale des bandes de paroi (22), la moitié de la longueur du trou allongé (23).

7. Chaîne selon la revendication 6, caractérisée en ce que les trous allongés (23) présentent, relativement à la largeur des bandes de paroi (22), une largeur environ deux à trois fois aussi grande.

## Claims

1. A chain of closed ring configuration of eight parallelepipedic members (1 to 8) which are of equal size and which are hingedly connected and which can be selectively converted to two similar larger parallelepipedic members with different outside surface areas and of the parallelepipedic members of which at least one pair of oppositely disposed side surfaces is square and which are folded up from prefolded strip-like cardboard blanks (17, 18) and which are of a stable shape by virtue of an adhesive flap (24 or 25, 26, 27) which is stuck in position, and insertion flaps (32), and of which two pairs of parallelepipedic members (2, 3; 6, 7) which are respectively disposed in succession in the chain are folded up from a respective one of two mutually identical cardboard blanks (17), wherein each pair (2, 3; 6, 7) of the parallelepipedic members on the one hand is hingedly connected at a hinge location (13; 14) of the cardboard blank (17), which hinge location extends transversely with respect to the strip at mutually facing side edges (20, 21) of the parallelepipedic members (2, 3; 6, 7), end, on the other hand, at two further hinge locations (9, 10; 11, 12) which are remote from said side edges (20, 21) and which extend transversely with respect to said side edges and which are in symmetrically opposite relationship in regard to parallelepipedic members (2, 3; 6, 7) which are disposed in succession in a row, is hingedly connected to a respective side edge, of the same length, on both sides of adjoining outer parallelepipedic members (1, 4; 5, 8) of the chain, wherein the outer parallelepipedic members (1, 4; 5, 8), with pairs of parallelepipedic members (2, 3; 6, 7) extending similarly in juxtaposed relationship, are in turn also hingedly connected together in pairs at respective further hinge locations (15; 16) which are remote from said hinge locations (g, 11; 10, 12) and which extend transversely with respect thereto, characterised in that the two outer pairs of parallelepipedic members (1, 5; 4, 8) are also respective bodies which are folded up from one of two further mutually identical strip-shaped cardboard blanks (18).

2. A chain according to claim 1 characterised in that each of the two further strip-shaped cardboard blanks (18) comprises two halves (18a, 18b) which are respectively associated with a parallelepipedic member (1 or 5; 8 or 4) and which in the longitudinal direction of the cardboard blank (18) respectively form four successive equal side walls (a, b, c, d or a', b', c', d') of the parallelepipedic member and whose and side walls (a, a') which are central with respect to the strip are connected together adjacently transversely with respect to the strip and by way of a hinge-like connecting Iccation (15; 16) which is disposed on a longitudinal axis (18') of the cardbcard blank (18).

3. A chain according to claims 1 and 2 characterised in that, of the further side walls (b, c, d) of the one half (18a), that (b) which is adjacent to the end side wall (a) which is disposed centrally of the strip and, of the further side walls (b', c', d') of the other half (18b), that end side wall (d') which is the outer wall in relation to the strip, are respectively provided, at their side edge which is the outer side edge transversely with respect to the longitudinal axis (18'), with an adhesive flap (28 and 29 respectively) joined thereto by way of a respective one (9; 12 or 11; 10) of the hingelike connecting locations.

4. A chain according to claim 3 characterised in that a cover wall (0₁; D₈) adjoins the side wall (d) of the one half (18a), which is the outermost side wall in the longitudinal direction of the strip, on the side of said side wall which is remote from the longitudinal axis (18'), and a bottom wall (B₁; Bg) adjoins the side wall (c) adjacent thereto, on the side of said side wall (c) which extends in the direction of the longitudinal axis (18'), and that a cover wall (D₅; D₄) adjoins the side wall (b') of the other half (18b), which is adjacent to the inner side wall (a'), on the side thereof which is remote from the longitudinal axis (18'), and a bottom wall (B₅; 8₄) adjoins the side wall (c') which is adjacent to said side wall (b'), on the other side thereof, on the side of said side wall (c') which extends in the direction of the longitudinal axis (18').

5. A chain according to one of the preceding claims characterised in that, in one of the possible overall rectangular body shapes of the chain of parallelepipedic members, the cover walls (D₁ to D₈) of all eight parallelepipedic members (1 to 8) are in juxtaposed relationship at the top side of the chain in a common cover plane.

6. A chain according to one of the preceding claims characterised in that the hinge-like connecting locations (9 to 16) comprise additional wall strip portions (22) of the cardboard material, of a width approximately corresponding to from three to five times the wall thickness thereof, and which are connected on both sides to the associated portions by way of a respective fold line which at the same time forms the adjacent side edge (for example 20, 21) thereof, and further characterised in that the additional wall strip portions (22) are interrupted by one or two slots (23) and the connecting strip portions (22a, 22b) which are formed on both sides of each slot (23) are about half as long as the slot (23), in the longitudinal direction of the wall strip portions (22).

7. A chain according to claim 6 characterised in that the slots (23) are of a width which is about two to three times the width of the wall strip portions (22).
